# EUROPÄISCHE PATENTSCHRIFT

(11) **EP 3 344 852 B1**
(45) Veröffentlichungstag und Bekanntmachung des Hinweises auf die Patenterteilung: **03.07.2019**
(21) Anmeldenummer: 16762986.4
(22) Anmeldetag: 26.08.2016
(51) Int. Cl.: F01B 25/10, F01B 3/10

(54) **GASEXPANSIONSMOTOR UND VERFAHREN ZUM BETREIBEN EINES SOLCHEN GASEXPANSIONSMOTORS**
GAS EXPANSION MOTOR AND METHOD FOR OPERATING SUCH A GAS EXPANSION MOTOR
MOTEUR À DÉTENTE DE GAZ ET PROCÉDÉ POUR FAIRE FONCTIONNER UN MOTEUR À DÉTENTE DE GAZ

(30) Priorität: 31.08.2015 DE 102015216586
(43) Veröffentlichungstag der Anmeldung: 11.07.2018
(73) Patentinhaber: Beck, Ernst, D-71566 Althütte (DE)
(72) Erfinder: Beck, Ernst, D-71566 Althütte (DE)
(74) Vertreter: Kohler Schmid Möbus Patentanwälte
(86) Internationale Anmeldenummer: PCT/EP2016/070152
(87) Internationale Veröffentlichungsnummer: WO 2017/036941

(56) Entgegenhaltungen:
- WO-A1-2009/153605
- WO-A1-2010/099941
- WO-A2-2011/094567
- DE-A1-102012 210 636

## Beschreibung

Die vorliegende Erfindung betrifft sowohl einen Gasexpansionsmotor, insbesondere Druckluftmotor, umfassend eine Druckgasquelle und mindestens eine, erste Kolbenzylinderanordnung mit einem ersten Zylinder, einem darin verschiebbar geführten ersten Kolben, einem ersten Einlassventil, welches in dem einen, ersten Totpunkt des ersten Kolbens einen Arbeitsraum des ersten Zylinders mit der Druckgasquelle verbindet, und einem ersten Auslassventil, welches in dem anderen, zweiten Totpunkt des ersten Kolbens den Arbeitsraum mit der Umgebung verbindet, wobei bei Öffnen des ersten Einlassventils im ersten Totpunkt das im Arbeitsraum vorhandene Gas durch den ersten Kolben auf einen Überdruck, der höher als der Umgebungsdruck und kleiner als der Druck der Druckgasquelle ist, komprimiert ist, als auch ein Verfahren zum Betreiben eines solchen Gasexpansionsmotors.

Ein derartiger Gasexpansionsmotor ist beispielsweise durch die WO 2010/099941 A1 bekannt geworden.

Dieser bekannte Gasexpansionsmotor umfasst ein mechanisch ansteuerbares Einlassventil, das den Arbeitsraum des Zylinders mit der Druckgasquelle verbindet, und ein als Schieberventil ausgeführtes Auslassventil, das den Arbeitsraum mit der Umgebung verbindet.

Aus der DE 10 2009 044 930 A1 ist weiterhin ein Gasexpansionsmotor bekannt, der umfasst: ein mechanisch ansteuerbares Einlassventil, das den Arbeitsraum des Zylinders mit der Druckgasquelle verbindet, ein elektronisch oder mechanisch ansteuerbares Auslassventil, das den Arbeitsraum mit der Umgebung verbindet, sowie eine elektronische oder mechanische Steuerung, die das Einlassventil und das Auslassventil in Abhängigkeit von der Kolbenposition elektronisch bzw. mechanisch ansteuert.

Demgegenüber ist es die Aufgabe der vorliegenden Erfindung, bei einem Gasexpansionsmotor der eingangs genannten Art den Wirkungsgrad weiter zu erhöhen.

Diese Aufgabe wird erfindungsgemäß dadurch gelöst, dass bei Öffnen des ersten Einlassventils im ersten Totpunkt das im Arbeitsraum vorhandene Gas durch den ersten Kolben auf einen Überdruck, der höher als der Umgebungsdruck und kleiner als der Druck der Druckgasquelle ist, komprimiert ist und dass das erste Einlassventil als ein Überdruckventil, welches im ersten Totpunkt von einem im Arbeitsraum herrschenden, vorbestimmten Überdruck geöffnet ist, ausgebildet ist, um im ersten Totpunkt den Arbeitsraum des ersten Kolbens mit der Druckgasquelle zu verbinden.

Im Rahmen der Erfindung wird unter dem Totpunkt des Kolbens nicht nur der exakte Totpunkt verstanden, sondern auch Abweichungen vom exakten Totpunkt von bis zu ± 10% des gesamten Kolbenhubs zwischen den beiden Totpunkten.

Bei nur einer einzigen Kolbenzylinderanordnung kann der erforderliche Rückhub des Kolbens beispielsweise durch die Schwungmasse des Motors erfolgen. Der erfindungsgemäße Gasexpansionsmotor umfasst bevorzugt jedoch mindestens eine weitere, zweite Kolbenzylinderanordnung mit einem zweiten Zylinder, einem darin verschiebbar geführten zweiten Kolben, einem zweiten Einlassventil, welches in dem einen, ersten Totpunkt des zweiten Kolbens einen Arbeitsraum des zweiten Zylinders mit der Druckgasquelle verbindet, und einem zweiten Auslassventil, welches in dem anderen, zweiten Totpunkt des zweiten Kolbens den Arbeitsraum mit der Umgebung verbindet, wobei der erste und der zweite Kolben zumindest teilweise gegenläufig miteinander bewegungsgekoppelt sind, wobei bei Öffnen des zweiten Einlassventils im ersten Totpunkt das im Arbeitsraum vorhandene Gas durch den zweiten Kolben auf einen Überdruck, der höher als der Umgebungsdruck und kleiner als der Druck der Druckgasquelle ist, komprimiert ist und wobei das zweite Einlassventil als ein Überdruckventil, welches im ersten Totpunkt von einem im Arbeitsraum herrschenden, vorbestimmten Überdruck geöffnet ist, ausgebildet ist, um im oberen Totpunkt den Arbeitsraum des zweiten Kolbens mit der Druckgasquelle zu verbinden.

Erfindungsgemäß führt die durch Öffnen des druckgesteuerten Einlassventils im oberen Totpunkt bewirkte Druckerhöhung im Arbeitsraum zu einer zusätzlichen Beschleunigung des Kolbens in Richtung auf seinen unteren Totpunkt und somit zu einem verbesserten Wirkungsgrad des Gasexpansionsmotors. Je höher der im Arbeitsraum herrschende Druck bei Öffnen des Einlassventils bereits ist, desto größer ist die im Arbeitsraum vorhandene Gasdichte und desto schneller wird eine Druckdifferenz aus dem Druckspeicherraum auf den Kolben als Druckimpuls übertragen. Der vorherige Druckaufbau im Arbeitsraum bewirkt das sofortige Ansprechen des Motors und ermöglicht hohe Drehzahlen.

Der erfindungsgemäße Gasexpansionsmotor benötigt keine elektrischen Bauteile und ist daher explosionssicher. Für die bis zum ersten Totpunkt stattfindende Vorverdichtung im Arbeitsraum ist nur eine geringe Energie notwendig, die bei der Expansion wieder zurückkommt. Die Abkühlung des Gasexpansionsmotors ist gering, weil sich die dem Arbeitsraum neu zugeführte kalte Luft mit der komprimierten warmen Luft des Arbeitsraumes mischt.

Vorzugsweise ist der Arbeitsraum über eine Ventilöffnung, mit einem an die Druckgasquelle angeschlossenen Druckspeicherraum verbunden, um bei geöffnetem Einlassventil den Arbeitsraum mit dem höheren Druck des Druckspeicherraums zu verbinden. Der Druckspeicherraum ist um ein Vielfaches größer als der Arbeitsraum im ersten Totpunkt und unmittelbar, also ohne zwischengeschaltete Zuleitungen, mit dem Arbeitsraum verbunden, so dass im Druckspeicherraum kein Druckabfall auftritt, wenn Druckgas aus dem Druckspeicherraum in den Arbeitsraum abströmt.

Das Einlassventil kann im Arbeitsraum, in einem Zylinderdeckel oder, was bevorzugt ist, im Druckspeicherraum angeordnet sein.

Besonders vorteilhaft weist das Einlassventil einen Ventilstößel auf, der im Druckspeicherraum gegen die Wirkung einer Ventilschließfeder verschiebbar geführt ist und der in dem ersten Totpunkt von dem im Arbeitsraum herrschenden Überdruck geöffnet wird. Bevorzugt ist dabei der Öffnungsquerschnitt, insbesondere Öffnungsdurchmesser, der Ventilöffnung kleiner als die die Ventilöffnung verschließende vordere Stirnseite des Ventilstößels. Für den Fall, dass die der Ventilöffnung abgewandte, hintere Stirnseite des Ventilstößels gegenüber dem Druckspeicherraum abgedichtet ist, kann auf die hintere Stirnseite des Ventilstößels nur Umgebungsdruck wirken, um die auf den Ventilstößel wirkende Ventilschließkraft möglichst klein zu halten.

Besonders vorteilhaft ist das Auslassventil ein Schieberventil, das durch den Kolben und mindestens eine zylindermantelseitige Auslassöffnung gebildet ist, welche in dem unteren Totpunkt des Kolbens von dem Kolben überfahren ist und dadurch den Arbeitsraum mit der Umgebung verbindet.

Das Auslassventil kann eine einzige zylindermantelseitige Auslassöffnung oder, was bevorzugt ist, mehrere auf gleicher Höhe angeordnete, zylindermantelseitige Auslassöffnungen aufweisen. Besonders vorteilhaft ist die mindestens eine zylindermantelseitige Auslassöffnung - z.B. als Lochhülse - am Zylinder axial verschiebbar und feststellbar angeordnet, um über die axiale Position der Auslassöffnung den Kompressionshub des Kolbens und damit den im ersten Totpunkt herrschen Überdruck im Arbeitsraum einstellen zu können.

Vorzugsweise ist eine Heizung zum Erwärmen des Druckspeicherraumes vorgesehen, um die Druckluft im Druckspeicherraum aufzuheizen. Dadurch werden Volumen und Druck der Druckluft wesentlich größer, und es kann mehr Arbeit bei weniger Luft geleistet werden, so dass der Wirkungsgrad des Druckluftmotors weiter erhöht wird.

Besonders bevorzugt ist der Zylinder an einem Motorgehäuse gegenüber dem Kolben axial verschiebbar und feststellbar angeordnet, um über die axiale Position des Zylinders gegenüber dem Kolben das Volumen des Arbeitsraums im ersten Totpunkt und somit den Zeitpunkt, wann der vorbestimmte Überdruck zum Öffnen des Einlassventils im Arbeitsraum erreicht ist, einstellen zu können. Diese Veränderung des Verdichtungsverhältnisses ergibt ein früheres oder späteres Öffnen des Einlassventils.

Die Erfindung betrifft auch ein Verfahren zum Betreiben eines Gasexpansionsmotors, insbesondere eines Druckluftmotor, nach einem der vorhergehenden Ansprüche, mit folgenden Verfahrensschritten:
- Komprimieren des im Arbeitsraum vorhandenen Gases durch Hub des Kolbens bis in den ersten Totpunkt auf einen Überdruck, der höher als der Umgebungsdruck und kleiner als der Druck der Druckgasquelle ist,
- Verbinden des Arbeitsraums mit der Druckgasquelle durch druckgesteuertes Öffnen des Einlassventils im oberen Totpunkt,
- Expandieren des im Arbeitsraum vorhandenen Gases durch Hub des Kolbens bis in den zweiten Totpunkt, und
- Verbinden des Arbeitsraums mit der Umgebung durch Öffnen des Auslassventils im zweiten Totpunkt.

Weitere Vorteile und vorteilhafte Ausgestaltungen des Gegenstands der Erfindung sind der Beschreibung, der Zeichnung und den Ansprüchen entnehmbar. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1a, 1b: einen erfindungsgemäßen Druckluftmotor mit zwei gegenläufig gekoppelten Kolben jeweils in ihrem einen Totpunkt (Fig. 1a) und in ihrem anderen Totpunkt (Fig. 1b); und
- Fig. 2: eine Detailansicht eines in Fig. 1 gezeigten Einlassventils, das zwischen einem Arbeitsraum des Kolbens und einem Druckspeicherraum angeordnet ist, in der geschlossenen Ventilstellung; und
- Fig. 3: eine Detailansicht eines alternativen, nicht erfindungsgemäßen Einlassventils, das zwischen einem Arbeitsraum des Kolbens und einem Druckspeicherraum angeordnet ist, in der geöffneten Ventilstellung.

Der in **Fign. 1a****,** **1b** gezeigte Druckluftmotor **1** weist eine Druckluftquelle (z.B. Druckluftflasche) **2** mit z.B. 10 bar und zwei Kolbenzylinderanordnungen **3** mit jeweils einem Zylinder **4** und einem darin verschiebbar geführten Kolben **5** auf. Die beiden Kolben 5 treiben jeweils über eine Pleuelstange **6** eine drehbar gelagerte Taumelscheibe **7** an und sind über die Taumelscheibe 7 gegenläufig miteinander bewegungsgekoppelt.

Die beiden Kolbenzylinderanordnungen 3 sind identisch aufgebaut und umfassen jeweils ein Einlassventil **8**, das den Zylinder- oder Arbeitsraum **9** des Zylinders 4 unmittelbar mit einem an die Druckgasquelle 2 angeschlossenen Druckspeicherraum **10** (ca. 10 bar) verbindet, und mehrere im Zylindermantel auf gleicher Höhe angeordnete, vom Kolben 5 überfahrbare Auslassöffnungen **11**. Die Auslassöffnungen 11 sind dabei auf solch einer Höhe angeordnet, dass sie nur in dem unteren Totpunkt des Kolbens 5 vom Kolben 5 überfahren sind und somit in den Arbeitsraum 9 münden und den Arbeitsraum 9 mit der Umgebung, also mit der Atmosphäre, verbinden, wie dies in Fig. 1a für den rechten Kolben 5 und in Fig. 1b für den linken Kolben 5 gezeigt ist. Die Auslassöffnungen 11 bilden zusammen mit dem Kolben 5 ein als Schieberventil ausgebildetes Auslassventil, das nur in dem unteren Totpunkt des Kolbens 5 den Arbeitsraum 9 mit der Atmosphäre verbindet.

Wie in **Fig. 2** im Detail gezeigt, ist der Druckspeicherraum 10 über eine Öffnung **12** an die Druckluftquelle 2 angeschlossen und über eine Ventilöffnung **13** im Zylinderkopfdeckel **14** mit dem Arbeitsraum 9 verbunden. Der Zylinderkopfdeckel 14 bildet gleichzeitig eine Wand des Druckspeicherraums 10.

Das Einlassventil 8 ist als ein im Druckspeicherraum 10 angeordnetes Überdruckventil ausgeführt, das die Ventilöffnung 13 bei einem im Arbeitsraum 9 herrschenden, vorbestimmten Überdruck (z.B. 5 bar) freigibt. Das Einlassventil 13 umfasst einen Ventilstößel **15**, der im Druckspeicherraum 10 in einer Führungshülse **16** abgedichtet und gegen die Wirkung einer Ventilschließfeder **17** verschiebbar geführt ist. In der in Fig. 2 gezeigten geschlossenen Ventilstellung verschließt der Ventilstößel 15 mit seiner einen, vorderen Stirnseite **15a** die Ventilöffnung 13. Der Öffnungsdurchmesser **d** der Ventilöffnung 13 ist kleiner als der Durchmesser der vorderen Stirnseite 15a des Ventilstößels 15 und stellt somit den wirksamen Druckdurchmesser dar, auf den der im Arbeitsraum 9 herrschende Druck in Ventilöffnungsrichtung wirkt. Auf die andere, hintere Stirnseite **15b** des Ventilstößels 15 wirkt Atmosphärendruck. Wenn die auf den Ventilstößel 15 wirkende Öffnungskraft aufgrund eines im Arbeitsraum 9 herrschenden Überdrucks größer ist als die auf den Ventilstößel 15 wirkende Schließkraft aufgrund der Ventilschließfeder 17 und aufgrund des auf die hintere Stirnseite 15b des Ventilstößels 15 wirkenden Atmosphärendrucks, hebt der Ventilstößel 15 von der Ventilöffnung 13 ab, und das Einlassventil 8 öffnet.

Im Druckspeicherraum 10 kann optional eine Heizung **18** zum Erwärmen des Druckspeicherraumes 10 vorgesehen sein, um die Druckluft im Druckspeicherraum 10 aufzuheizen. Dadurch werden Volumen und Druck der Druckluft wesentlich größer, und es kann mehr Arbeit bei weniger Luft geleistet werden, so dass der Wirkungsgrad des Druckluftmotors weiter erhöht wird. Auch kann der Zylinder 4 mit Rippen (nicht gezeigt) versehen sein, um die bei der Expansion der Druckluft erzeugte Kälte an die Umgebung abzuführen.

Der Arbeitsablauf des Druckluftmotors 1 wird im Folgenden anhand der in Fign. 1a, 1b linken Kolbenzylinderanordnung 3 beschrieben. Der Arbeitsablauf der rechten Kolbenzylinderanordnung 3 ist analog, aber gegenläufig versetzt.

In dem in Fig. 1a gezeigten oberen Totpunkt des linken Kolbens 5 ist die im Arbeitsraum 9 vorhandene Luft auf einen solchen Überdruck von z.B. 5 bar komprimiert, dass das Einlassventil 8 öffnet. Da der im Druckspeicherraum 10 herrschende Hochdruck (10 bar) höher ist als der im Arbeitsraum 9 herrschende Überdruck (5 bar), strömt die unter Hochdruck stehende Druckluft aus dem Druckspeicherraum 10 in den Arbeitsraum (Expansionsraum) 9 des Zylinders 4 ein. Diese zugeführte Druckerhöhung wird in Leistung des Druckluftmotors 1 umgesetzt. Aufgrund des sich mit der Abwärtsbewegung des Kolbens 5 vergrößernden Arbeitsraums 9 (Expansionsphase) sinkt der im Arbeitsraum 9 herrschende Druck ab, wodurch das Einlassventil 8 schließt. Danach expandiert die Druckluft weiter und verschiebt dadurch den Kolben 5 nach unten bis in seinen unteren Totpunkt. Gleichzeitig kühlt sich die Druckluft bei ihrer Expansion ab. Der Kolben 5 versetzt über die Taumelscheibe 7 eine Antriebsachse **19** zusammen mit einem Schwungrad **20** in Rotation.

In dem in Fig. 1b gezeigten unteren Totpunkt des linken Kolbens 5 sind die Auslassöffnungen 11 vom Kolben 5 überfahren und verbinden nun den Arbeitsraum 9 mit der Atmosphäre, so dass der im Arbeitsraum 9 herrschende Überdruck auf Atmosphärendruck abgesenkt wird. Die Kolbenzylinderanordnung 3 ist so ausgelegt (z.B. über das Volumen des Arbeitsraums 9 in dem oberen und unteren Totpunkt, den Hochdruck im Druckspeicherraum 10, den vorbestimmten Überdruck, etc.), dass bei Erreichen des oberen Totpunkts mindestens der zum Öffnen des Einlassventils 8 erforderliche vorbestimmte Überdruck (z.B. 5 bar) im Arbeitsraum 9 herrscht und dass bei Erreichen des unteren Totpunkts noch ein Überdruck (z.B. 2 bar) im Arbeitsraum 9 herrscht und somit der Kolben 5 stets seinen unteren Totpunkt erreicht.

Die Rückstellbewegung (Rückstellphase) des linken Kolbens 5 vom unteren zum oberen Totpunkt wird im Betrieb durch den rechten Kolben 5 bewirkt, der sich aufgrund seiner Gegenläufigkeit in seiner Expansionsphase befindet. In der Rückstellphase werden die Kolben 5 außerdem vom Schwungrad 20 weiter angetrieben und können so im Betrieb problemlos ihre Totpunkte überwinden.

Die durch Öffnen des Einlassventils 8 im oberen Totpunkt bewirkte Druckerhöhung im Arbeitsraum 9 führt zu einer zusätzlichen Beschleunigung des Kolbens 5 in Richtung auf seinen unteren Totpunkt und somit zu einem verbesserten Wirkungsgrad des Druckluftmotors 1. Je höher der zum Öffnen des Einlassventils 8 erforderliche vorbestimmte Überdruck ist, desto größer ist die im Arbeitsraum 9 vorhandene Gasdichte und desto schneller wird eine Druckdifferenz aus dem Druckspeicherraum 10 auf den Kolben 5 als Druckimpuls übertragen. Je höher also der vorbestimmte Überdruck des Einlassventils 8 ist, desto schneller wird bei gleicher Druckdifferenz der Kolben 5 in Richtung auf seinen unteren Totpunkt beschleunigt.

Statt der gezeigten Taumelscheibe 7 können die beiden Kolben 5 auch durch jeden anderen bekannten Kopplungsmechanismus (z.B. Kurbelwelle) miteinander und mit der Antriebsachse 19 verbunden sein.

Wie in Fig. 1 gezeigt, können die Zylinder 4 an einem Motorgehäuse **21** gegenüber dem Kolben axial verschiebbar (Doppelpfeil **22**) und feststellbar angeordnet sein, um über die axiale Position der Zylinder 4 gegenüber den Kolben 5 das Volumen des Arbeitsraums 9 im ersten Totpunkt und somit den Zeitpunkt, wann der vorbestimmte Überdruck zum Öffnen der Einlassventile 8 im Arbeitsraum 9 erreicht ist, einstellen zu können. Diese Veränderung des Verdichtungsverhältnisses ergibt ein früheres oder späteres Öffnen des Einlassventils. Die Zylinder 4 samt ihren Einlassventilen 8 können über eine hier nur schematisch angedeutete Klemmvorrichtung **23** am Motorgehäuse 21 axial verschiebbar geführt und in der gewünschten Position festgeklemmt werden.

**Fig. 3** zeigt ein alternatives mechanisch gesteuertes Einlassventil **8'**, bei dem der Kolben 5 einen Nockenstift **24** aufweist, der im oberen Totpunkt durch die Ventilöffnung 13 hindurchragt und den Ventilstößel 15 von dem Zylinderkopfdeckel 14 abgehoben hat.

## Patentansprüche

1. Gasexpansionsmotor (1), insbesondere Druckluftmotor, umfassend:
eine Druckgasquelle (2), und
mindestens eine, erste Kolbenzylinderanordnung (3) mit einem ersten Zylinder (4), einem darin verschiebbar geführten ersten Kolben (5), einem ersten Einlassventil (8), welches in dem einen, ersten Totpunkt des ersten Kolbens (5) einen Arbeitsraum (9) des ersten Zylinders (4) mit der Druckgasquelle (2) verbindet, und einem ersten Auslassventil (5, 11), welches in dem anderen, zweiten Totpunkt des ersten Kolbens (5) den Arbeitsraum (9) mit der Umgebung verbindet, wobei bei Öffnen des ersten Einlassventils (8) im ersten Totpunkt das im Arbeitsraum (9) vorhandene Gas durch den ersten Kolben (5) auf einen Überdruck, der höher als der Umgebungsdruck und kleiner als der Druck der Druckgasquelle (2) ist, komprimiert ist,
**dadurch gekennzeichnet,**
**dass** das erste Einlassventil als ein Überdruckventil (8), welches im ersten Totpunkt von einem im Arbeitsraum (9) herrschenden, vorbestimmten Überdruck geöffnet ist, ausgebildet ist, um im ersten Totpunkt den Arbeitsraum (9) des ersten Kolbens (5) mit der Druckgasquelle (2) zu verbinden.

2. Gasexpansionsmotor nach Anspruch 1, **gekennzeichnet durch** mindestens eine weitere, zweite Kolbenzylinderanordnung (3) mit einem zweiten Zylinder (4), einem darin verschiebbar geführten zweiten Kolben (5), einem zweiten Einlassventil (8), welches in dem einen, ersten Totpunkt des zweiten Kolbens (5) einen Arbeitsraum (9) des zweiten Zylinders (4) mit der Druckgasquelle (2) verbindet, und einem zweiten Auslassventil (5, 11), welches in dem anderen, zweiten Totpunkt des zweiten Kolbens (5) den Arbeitsraum (9) mit der Umgebung verbindet, wobei der erste und der zweite Kolben (5) zumindest teilweise gegenläufig miteinander bewegungsgekoppelt sind, wobei bei Öffnen des zweiten Einlassventils (8) im ersten Totpunkt das im Arbeitsraum (9) vorhandene Gas durch den zweiten Kolben (5) auf einen Überdruck, der höher als der Umgebungsdruck und kleiner als der Druck der Druckgasquelle (2) ist, komprimiert ist und wobei das zweite Einlassventil als ein Überdruckventil (8), welches im ersten Totpunkt von einem im Arbeitsraum (9) herrschenden, vorbestimmten Überdruck geöffnet ist, ausgebildet ist, um im oberen Totpunkt den Arbeitsraum (9) des zweiten Kolbens (5) mit der Druckgasquelle (2) zu verbinden.

3. Gasexpansionsmotor nach Anspruch 1 oder 2, **dadurch gekennzeichnet, dass** der Arbeitsraum (9) über eine Ventilöffnung (13) des Einlassventils (8) mit einem an die Druckgasquelle (2) angeschlossenen Druckspeicherraum (10) verbunden ist, um bei geöffnetem Einlassventil (8) den Arbeitsraum (9) mit dem höheren Druck des Druckspeicherraums (10) zu verbinden.

4. Gasexpansionsmotor nach Anspruch 3, **dadurch gekennzeichnet, dass** das Einlassventil (8) im Druckspeicherraum (10) angeordnet ist.

5. Gasexpansionsmotor nach einem der vorhergehenden Ansprüche, **dadurch gekennzeichnet, dass** das Einlassventil (8) einen Ventilstößel (15) aufweist, der gegen die Wirkung einer Ventilschließfeder (17) verschiebbar geführt ist und der im ersten Totpunkt von dem im Arbeitsraum (9) herrschenden Überdruck geöffnet wird.

6. Gasexpansionsmotor nach Anspruch 5, **dadurch gekennzeichnet, dass** der Öffnungsquerschnitt, insbesondere Öffnungsdurchmesser (d), der Ventilöffnung (13) kleiner ist als die die Ventilöffnung (13) verschließende vordere Stirnseite (15a) des Ventilstößels (15).

7. Gasexpansionsmotor nach Anspruch 5 oder 6, **dadurch gekennzeichnet, dass** auf die der Ventilöffnung (13) abgewandte, hintere Stirnseite (15b) des Ventilstößels (15) Umgebungsdruck wirkt.

8. Gasexpansionsmotor nach einem der vorhergehenden Ansprüche, **dadurch gekennzeichnet, dass** das Auslassventil ein Schieberventil ist, das durch den Kolben (5) und mindestens eine zylindermantelseitige Auslassöffnung (11) gebildet ist, welche in dem zweiten Totpunkt des Kolbens (5) von dem Kolben (5) überfahren ist und dadurch den Arbeitsraum (9) mit der Umgebung verbindet.

9. Gasexpansionsmotor nach Anspruch 8, **dadurch gekennzeichnet, dass** das Auslassventil mehrere auf gleicher Höhe angeordnete, zylindermantelseitige Auslassöffnungen (11) aufweist.

10. Gasexpansionsmotor nach Anspruch 8 oder 9, **dadurch gekennzeichnet, dass** die mindestens eine zylindermantelseitige Auslassöffnung (11) am Zylinder (4) axial verschiebbar und feststellbar angeordnet ist.

11. Gasexpansionsmotor nach einem der vorhergehenden Ansprüche, **dadurch gekennzeichnet, dass** eine Heizung (18) zum Erwärmen des Druckspeicherraumes (10) vorgesehen ist.

12. Gasexpansionsmotor nach einem der vorhergehenden Ansprüche, **dadurch gekennzeichnet, dass** der Zylinder (5) an einem Motorgehäuse (21 gegenüber dem Kolben (5) axial verschiebbar und feststellbar angeordnet ist.

13. Verfahren zum Betreiben eines Gasexpansionsmotors (1), insbesondere eines Druckluftmotor, nach einem der vorhergehenden Ansprüche, mit folgenden Verfahrensschritten:
- Komprimieren des im Arbeitsraum (9) vorhandenen Gases durch Hub des Kolbens (5) bis in den ersten Totpunkt auf einen Überdruck, der höher als der Umgebungsdruck und kleiner als der Druck der Druckgasquelle (2) ist,
- Verbinden des Arbeitsraums (9) mit der Druckgasquelle (2) durch druckgesteuertes gesteuertes Öffnen des Einlassventils (8) im oberen Totpunkt,
- Expandieren des im Arbeitsraum (9) vorhandenen Gases durch Hub des Kolbens (5) bis in den zweiten Totpunkt, und
- Verbinden des Arbeitsraums (9) mit der Umgebung durch Öffnen des Auslassventils (5, 11) im zweiten Totpunkt.

## Claims

1. Gas expansion motor (1), in particular compressed air motor, comprising:
a compressed gas source (2), and
at least one first piston cylinder arrangement (3) comprising a first cylinder (4), a first piston (5) movably guided therein, a first inlet valve (8) that connects a working chamber (9) of the first cylinder (4) to the compressed gas source (2) in the one first dead center of the first piston (5), and a first outlet valve (5, 11) that connects the working chamber (9) to the surroundings in the other second dead center of the first piston (5), wherein during opening of the first inlet valve (8) in the first dead center, the gas present in the working chamber (9) is compressed by the first piston (5) to an overpressure that is higher than the surrounding pressure and smaller than the pressure of the compressed gas source (2),
**characterized in that**
the first inlet valve is designed as a pressure-relief valve (8) that is opened in the first dead center by a predetermined overpressure that prevails in the working chamber (9) in order to connect the working chamber (9) of the first piston (5) to the compressed gas source (2) in the first dead center.

2. Gas expansion motor according to claim 1, **characterized by** at least one further second piston cylinder arrangement (3) comprising a second cylinder (4), a second piston (5) movably guided therein, a second inlet valve (8) that connects a working chamber (9) of the second cylinder (4) to the compressed gas source (2) in the one first dead center of the second piston (5), and a second outlet valve (5, 11) that connects the working chamber (9) to the surroundings in the other second dead center of the second piston (5), wherein the first and the second piston (5) are at least partially motion-coupled to one another in opposite directions, wherein during opening of the second inlet valve (8) in the first dead center, the gas present in the working chamber (9) is compressed by the second piston (5) to an overpressure that is higher than the surrounding pressure and smaller than the pressure of the compressed gas source (2), and wherein the second inlet valve is designed as a pressure-relief valve (8) that is opened in the first dead center by a predetermined overpressure that prevails in the working chamber (9) in order to connect the working chamber (9) of the second piston (5) to the compressed gas source (2) in the upper dead center.

3. Gas expansion motor according to claim 1 or 2, **characterized in that** the working chamber (9) is connected via a valve opening (13) of the inlet valve (8) to a pressure storage chamber (10) connected to the compressed gas source (2) in order to connect the working chamber (9) to the higher pressure of the pressure storage chamber (10) when the inlet valve (8) is open.

4. Gas expansion motor according to claim 3, **characterized in that** the inlet valve (8) is arranged in the pressure storage chamber (10).

5. Gas expansion motor according to any one of the preceding claims, **characterized in that** the inlet valve (8) comprises a valve plunger (15) that is movably guided against the action of a valve closing spring (17) and is opened in the first dead center by the overpressure that prevails in the working chamber (9).

6. Gas expansion motor according to claim 5, **characterized in that** the opening cross-section, in particular the opening diameter (d), of the valve opening (13) is smaller than the front face (15a) of the valve plunger (15) that closes the valve opening (13).

7. Gas expansion motor according to claim 5 or 6, **characterized in that** the surrounding pressure acts on the rear front face (15b) of the valve plunger (15), which faces away from the valve opening (13).

8. Gas expansion motor according to any one of the preceding claims, **characterized in that** the outlet valve is a slide valve that is formed by the piston (5) and at least one outlet opening (11) on the cylinder jacket side, which is traversed by the piston (5) in the second dead center of the piston (5) and thus connects the working chamber (9) to the surroundings.

9. Gas expansion motor according to claim 8, **characterized in that** the outlet valve comprises a plurality of outlet openings (11) on the cylinder jacket side that are arranged at the same height.

10. Gas expansion motor according to claim 8 or 9, **characterized in that** the at least one outlet opening (11) on the cylinder jacket side is arranged on the cylinder (4) such that it can be axially moved and fixed.

11. Gas expansion motor according to any one of the preceding claims, **characterized in that** a heating (18) is provided for heating the pressure storage chamber (10).

12. Gas expansion motor according to any one of the preceding claims, **characterized in that** the cylinder (4) is arranged on a motor housing (21) such that it can be axially moved and fixed relative to the piston (5).

13. Method for operating a gas expansion motor (1), in particular a compressed air motor, according to any one of the preceding claims, comprising the following method steps:
- compressing the gas present in the working chamber (9) by a stroke of the piston (5) to the first dead center to an overpressure that is higher than the surrounding pressure and smaller than the pressure of the compressed gas source (2),
- connecting the working chamber (9) to the compressed gas source (2) by pressure-controlled controlled opening of the inlet valve (8) in the upper dead center,
- expanding the gas present in the working chamber (9) by a stroke of the piston (5) to the second dead center, and
- connecting the working chamber (9) to the surroundings by opening the outlet valve (5, 11) in the second dead center.

## Revendications

1. Moteur à détente de gaz (1), en particulier moteur à air comprimé, comprenant :
une source de gaz comprimé (2), et
au moins un premier ensemble cylindre-piston (3) avec un premier cylindre (4), un premier piston (5) guidé en déplacement dans ce cylindre, une première soupape d'admission (8), qui au premier point mort du premier piston (5) met en communication une chambre de travail (9) du premier cylindre (4) avec la source de gaz comprimé (2), et une première soupape d'échappement (5, 11), qui au deuxième point mort du premier piston (5) met en communication la chambre de travail (9) avec l'environnement, sachant que, lors de l'ouverture de la première soupape d'admission (8) au premier point mort, le gaz présent dans la chambre de travail (9) est comprimé par le premier piston (5) à une surpression qui est supérieure à la pression de l'environnement et inférieure à la pression de la source de gaz comprimé (2),
**caractérisé en ce que** la première soupape d'admission est réalisée sous la forme d'une soupape de surpression (8) qui, au premier point mort, est ouverte par une surpression prédéfinie régnant dans la chambre de travail (9), afin de mettre en communication au premier point mort la chambre de travail (9) du premier piston (5) avec la source de gaz comprimé (2).

2. Moteur à détente de gaz selon la revendication 1, **caractérisé par** au moins un autre ou deuxième ensemble cylindre-piston (3) avec un deuxième cylindre (4), un deuxième piston (5) guidé en déplacement dans ce cylindre, une deuxième soupape d'admission (8), qui au premier point mort du deuxième piston (5) met en communication une chambre de travail (9) du deuxième cylindre (4) avec la source de gaz comprimé (2), et une deuxième soupape d'échappement (5, 11), qui au deuxième point mort du deuxième piston (5) met en communication la chambre de travail (9) avec l'environnement, sachant que le premier piston (5) et le deuxième piston (5) sont au moins partiellement couplés entre eux en déplacement en sens contraires, sachant que, lors de l'ouverture de la deuxième soupape d'admission (8) au premier point mort, le gaz présent dans la chambre de travail (9) est comprimé par le deuxième piston (5) à une surpression qui est supérieure à la pression de l'environnement et inférieure à la pression de la source de gaz comprimé (2), et sachant que la deuxième soupape d'admission est réalisée sous la forme d'une soupape de surpression (8) qui, au premier point mort, est ouverte par une surpression prédéfinie régnant dans la chambre de travail (9), afin de mettre en communication au point mort haut la chambre de travail (9) du deuxième piston (5) avec la source de gaz comprimé (2).

3. Moteur à détente de gaz selon la revendication 1 ou 2, **caractérisé en ce que** la chambre de travail (9) est, par l'intermédiaire d'une ouverture de soupape (13) de la soupape d'admission (8), mise en communication avec une chambre d'accumulation de pression (10) raccordée à la source de gaz comprimé (2), afin, lorsque la soupape d'admission (8) est ouverte, de mettre en communication la chambre de travail (9) avec la pression plus élevée de la chambre d'accumulation de pression (10).

4. Moteur à détente de gaz selon la revendication 3, **caractérisé en ce que** la soupape d'admission (8) est disposée dans la chambre d'accumulation de pression (10).

5. Moteur à détente de gaz selon l'une des revendications précédentes, **caractérisé en ce que** la soupape d'admission (8) présente un poussoir de soupape (15), qui est guidé en déplacement à l'encontre de l'action d'un ressort (17) de fermeture de soupape et qui est ouvert au premier point mort par la surpression régnant dans la chambre de travail (9).

6. Moteur à détente de gaz selon la revendication 5, **caractérisé en ce que** la section d'ouverture, en particulier le diamètre d'ouverture (d) de l'ouverture de soupape (13) est plus petite que le côté frontal avant (15a), qui ferme l'ouverture de soupape (13), du poussoir de soupape (15).

7. Moteur à détente de gaz selon la revendication 5 ou 6, **caractérisé en ce que** la pression de l'environnement agit sur le côté frontal arrière (15b), opposé à l'ouverture de soupape (13), du poussoir de soupape (15).

8. Moteur à détente de gaz selon l'une des revendications précédentes, **caractérisé en ce que** la soupape d'échappement est une soupape à tiroir qui est formée par le piston (5) et par au moins une ouverture d'échappement (11) située du côté de la chemise de cylindre, ouverture qui, au deuxième point mort du piston (5), est outrepassée par le piston (5) et met ainsi en communication la chambre de travail (9) avec l'environnement.

9. Moteur à détente de gaz selon la revendication 8, **caractérisé en ce que** la soupape d'échappement présente plusieurs ouvertures d'échappement (11) situées du côté de la chemise de cylindre, disposées à même hauteur.

10. Moteur à détente de gaz selon la revendication 8 ou 9, **caractérisé en ce que** l'ouverture d'échappement au moins unique (11) située du côté de la chemise de cylindre est disposée à déplacement axial avec possibilité de blocage sur le cylindre (4).

11. Moteur à détente de gaz selon l'une des revendications précédentes, **caractérisé en ce qu'**il est prévu un chauffage (18) pour réchauffer la chambre d'accumulation de pression (10).

12. Moteur à détente de gaz selon l'une des revendications précédentes, **caractérisé en ce que** le cylindre (4) est disposé à déplacement axial avec possibilité de blocage par rapport au piston (5) sur un carter de moteur (21).

13. Procédé pour faire fonctionner un moteur à détente de gaz (1) selon l'une des revendications précédentes, en particulier un moteur à air comprimé, avec les étapes de procédé suivantes :
- compression du gaz présent dans la chambre de travail (9), par la course du piston (5), à une surpression au premier point mort qui est supérieure à la pression de l'environnement et inférieure à la pression de la source de gaz comprimé (2),
- mise en communication de la chambre de travail (9) avec la source de gaz comprimé (2) par ouverture, commandée par la pression, de la soupape d'admission (8) au point mort haut,
- détente du gaz présent dans la chambre de travail (9). par la course du piston (5), jusqu'au deuxième point mort, et
- mise en communication de la chambre de travail (9) avec l'environnement par ouverture de la soupape d'échappement (5, 11) au deuxième point mort.
